# EUROPÄISCHE PATENTANMELDUNG

(11) **EP 4 588 587 A1**
(43) Veröffentlichungstag der Anmeldung: **23.07.2025**
(21) Anmeldenummer: 24153159.9
(22) Anmeldetag: 22.01.2024
(51) Int. Cl.: B21D 7/024, B21D 7/04, B21D 7/14, B21D 11/10, B21D 43/28

(54) **BIEGEVORRICHTUNG ZUM AUTOMATISCHEN BIEGEN EINES KLIMATISIERUNGSROHRS**

(71) Anmelder: Progress Maschinen & Automation AG, 39042 Brixen (IT)
(72) Erfinder: STUFLESSER, Alexander, 39042 Brixen (IT)
(74) Vertreter: Torggler & Hofmann Patentanwälte - Innsbruck

(57) **Zusammenfassung**

Biegevorrichtung (1) zum automatischen Biegen eines Klimatisierungsrohrs (2), vorzugsweise Klimatisierungsschlauchs, umfassend
- einen relativ zu einem Maschinenrahmen (32) bewegbaren Grundkörper (3), an welchem wenigstens eine Biegerolle (4) und wenigstens eine Gegenhalterolle (5) bewegungsgekoppelt gelagert sind, und
- eine Bewegungseinrichtung (6) zur, vorzugsweise mittels translatorischer Bewegungen in zwei bidirektionalen Raumrichtungen freien, Bewegung des Grundkörpers (3) innerhalb einer in Gebrauchsstellung der Biegevorrichtung (1) horizontal orientierten Bewegungsebene (7),
wobei an dem Grundkörper (3)
- die wenigstens eine Biegerolle (4) und die wenigstens eine Gegenhalterolle (5) in einer relativen Positionierung zueinander an dem Grundkörper (3) einstellbar sind und/oder
- wenigstens eine Anbindungseinrichtung (8) zur Befestigung des Klimatisierungsrohrs (2) an eine Bewehrungsvorrichtung (9), vorzugsweise Bewehrungsmatte, bewegungsgekoppelt mit der wenigstens einen Biegerolle (4) und der wenigstens einen Gegenhalterolle (5) angeordnet ist.

## Beschreibung

Die Erfindung betrifft eine Biegevorrichtung zum automatischen Biegen eines Klimatisierungsrohrs, vorzugsweise Klimatisierungsschlauchs, umfassend einen relativ zu einem Maschinenrahmen bewegbaren Grundkörper, an welchem wenigstens eine Biegerolle und wenigstens eine Gegenhalterolle bewegungsgekoppelt gelagert sind, und eine Bewegungseinrichtung zur, vorzugsweise mittels translatorischer Bewegungen in zwei bidirektionalen Raumrichtungen freien, Bewegung des Grundkörpers innerhalb einer in Gebrauchsstellung der Biegevorrichtung horizontal orientierten Bewegungsebene. Weiters betrifft die Erfindung eine Verlegeanlage zum automatischen Verlegen eines Klimatisierungsrohrs an einer Bewehrungsvorrichtung mit zumindest einer solchen Biegevorrichtung. Des Weiteren betrifft die Erfindung ein Verfahren zum automatischen Biegen eines Klimatisierungsrohrs mittels einer solchen Biegevorrichtung sowie ein Verfahren zum automatischen Verlegen wenigstens eines Klimatisierungsrohrs mittels einer solchen Verlegeanlage.

Herkömmlicherweise werden Klimatisierungsrohre über einen Biegemechanismus gebogen, indem eine Biegerolle das Klimatisierungsrohr über eine Rotation um eine lagesicher verortete Gegenhalterolle biegt, um einen Biegeradius für das Klimatisierungsrohr durch Anpressung an die Gegenhalterolle zu definieren. Die Achse der Gegenhalterolle definiert die Rotationstrajektorie und der Außendurchmesser der Gegenhalterolle definiert den Biegeradius des Klimatisierungsrohrs, wobei die Biegerolle während der Rotationstrajektorie von der Gegenhalterolle unabhängig bewegbar ist. Derartige Biegevorrichtungen sind beispielsweise aus den Schriften DE 44 19 418 A1 und EP 4 029 621 A2 bekannt.

Nachteilig am Stand der Technik ist, dass der Biegeradius durch die Geometrie der Gegenhalterolle limitiert ist, sodass bei einem Wunsch an geänderte Biegeradien für das Klimatisierungsrohr in einem Umrüstprozessschritt ein Wechsel zumindest der Gegenhalterolle vorgesehen werden muss beziehungsweise der Biegevorgang des Klimatisierungsrohrs auf einen einzigen Biegeradius des Klimatisierungsrohrs beschränkt ist.

Üblicherweise werden Klimatisierungsrohe mit einer Vielzahl an Biegungen gebogen und in der Gesamtheit nach dem Biegevorgang abgelegt sowie gegebenenfalls manuell - vorzugsweise über Halterungsvorrichtung zur Anbindung an gesonderte Einrichtungen - fixiert, um ein unerwünschtes Verrutschen des gebogenen Klimatisierungsrohrs in Nachbearbeitungsprozessschritten zu hemmen. Dies geht beispielsweise aus den Schriften EP 1 619 005 A2 und DE 10 2004 034 707 A1 hervor.

Nachteilig am Stand der Technik ist, dass die Anbindung des Klimatisierungsrohrs auf die Vorfertigung des Klimatisierungsrohrs limitiert und beschränkt auf im Zuge des Biegevorgangs unberücksichtigter Randbedingungen - wie die Geometrie der gesonderten Einrichtung - ist, sodass eine hinreichende Fixierung des Klimatisierungsrohrs nicht gewährleistet werden kann oder zumindest aufwändige zusätzliche Manipulationsschritte in der Anbindung erfordert.

Die objektive technische Aufgabe der vorliegenden Erfindung besteht daher darin, eine gegenüber dem Stand der Technik verbesserte Biegevorrichtung sowie eine Verlegeanlage und ein Verfahren anzugeben, bei welchen die Nachteile des Standes der Technik zumindest teilweise behoben sind und welche sich insbesondere durch eine erhöhte Funktionalität über eine besonders günstige Anordnung von Bauteilkomponenten an der Biegevorrichtung auszeichnen, um eine Flexibilität und/oder eine Benutzerfreundlichkeit zu erhöhen beziehungsweise einen schnelleren und ressourcenschonenderen Biege- und/oder Verlegeprozess von Klimatisierungsrohren bedingen zu können.

Diese Aufgabe wird durch die Merkmale des Anspruches 1 gelöst.

Es ist demnach erfindungsgemäß vorgesehen, dass an dem Grundkörper
- die wenigstens eine Biegerolle und die wenigstens eine Gegenhalterolle in einer relativen Positionierung zueinander an dem Grundkörper einstellbar sind und/oder
- wenigstens eine Anbindungseinrichtung zur Befestigung des Klimatisierungsrohrs an eine Bewehrungsvorrichtung, vorzugsweise Bewehrungsmatte, bewegungsgekoppelt mit der wenigstens einen Biegerolle und der wenigstens einen Gegenhalterolle angeordnet ist.

Dadurch wird es erst ermöglicht, dass ein Wechsel der Gegenhalterolle und gegebenenfalls eine Verstellung eines Achsabstandes zwischen Gegenhalterolle und Biegerolle unterbleiben kann, wobei zudem Biegeradien des Klimatisierungsrohrs in kontinuierlicher Weise und zu beliebigen Zeitpunkten vor, während oder nach dem Biegeprozess rasch und simpel angepasst werden können.

Hinzu kommt die positive Eigenschaft, dass durch die Bewegungskopplung zwischen Anbindungseinrichtung und den am Biegeprozess beteiligten Bauteilkomponenten im Zuge des Biegevorgangs respektive während des Biegevorgangs gleichzeitig eine Fixierung des Klimatisierungsrohrs an die Bewehrungsvorrichtung erfolgen kann, wobei eine sachgemäße Anbindung zwischen Klimatisierungsrohr und Bewehrungsvorrichtung sichergestellt werden kann.

Der Biegevorgang kann im Kontext der Erfindung als die Einbringung einer Vielzahl an Biegeradien in das Klimatisierungsrohr ausgelegt werden. Manuelle Bearbeitungsschritte sind im Allgemeinen weder im Zusammenhang mit der Biegung eines Biegungsradius, der Adjustage der relativen Positionierung zwischen der wenigstens einen Gegenhalterolle und der wenigstens einen Biegerolle, noch in der Fixierung des Klimatisierungsrohrs an der Bewehrungsvorrichtung - insbesondere aufgrund der gemeinsamen Bewegungskopplung am Grundkörper - erforderlich.

Der Biegeradius für das Klimatisierungsrohr kann im Zuge der Bewegung der Biegevorrichtung festgelegt und während der Biegevorgangs eingestellt werden. Der Biegeradius kann über die Beabstandung der wenigstens einen Biegerolle und der wenigstens einen Gegenhalterolle sowie gegebenenfalls durch die Bewegungstrajektorie - im Besonderen der relativen Bewegung der wenigstens einen Gegenhalterolle und der wenigstens einen Biegerolle zu dem Klimatisierungsrohrs - definiert werden.

Im Allgemeinen kann eine Rotations- oder Schwenkbewegung der wenigstens einen Biegerolle mit einer Bewegung der wenigstens einen Gegenhalterolle zur Biegung des Klimatisierungsrohrs überlagert werden. Der Biegeradius kann durch die Beabstandung, bevorzugt Distanzierung in Längsrichtung des Grundkörpers, der wenigstens einen Biegerolle und der wenigstens einen Gegenhalterolle und/oder dem Bewegungsablauf des Grundkörpers in der Bewegungsebene festgelegt werden. Eine Limitierung des Biegeradius auf den Außendurchmesser der Gegenhalterolle ist nicht erforderlich, wobei der Biegeradius durch Andrücken des Klimatisierungsrohrs über die wenigstens eine Biegerolle an die wenigstens eine Gegenhalterolle (einen Biegekopf definierend) variabel je nach Anforderung an das Klimatisierungsrohr eingestellt werden kann. Beispielsweise kann eine gegebenenfalls zu berücksichtigende Anforderung an das Klimatisierungsrohr ein Abstand von Bewehrungsstäben der Bewehrungsvorrichtung und/oder ein gewünschter Abstand von geradlinigen Klimatisierungsrohrabschnitten darstellen.

Die Beabstandung zwischen der wenigstens einen Biegerolle und der wenigstens einen Gegenhalterolle kann durch die relative Positionierung am Grundkörper - insbesondere in Längserstreckung - angepasst werden. Im Zuge einer Biegung ist nicht zwingend erforderlich, dass in Richtung orthogonal auf eine neutrale Faser des Klimatisierungsrohrs sowohl die wenigstens eine Biegerolle als auch die wenigstens eine Gegenhalterolle an dem Klimatisierungsrohr angeordnet ist.

Erfindungsgemäß ist möglich, während des Biegevorgangs des Klimatisierungsrohrs unterschiedliche Biegeradien mit selbiger Biegevorrichtung zu generieren, ohne einen Produktionsstopp erzwingen zu müssen, wobei zum Beispiel ein erster Bereich des Klimatisierungsrohrs kleinere Biegeradien (zur effizienteren Klimatisierung) und ein weiterer Bereich des Klimatisierungsrohrs größere Biegeradien (zur Ressourcenschonung) aufweist.

Die Adjustage der Biegeradien des Klimatisierungsrohrs und/oder die Anzahl und/oder Positionierung von Fixierungspunkten des Klimatisierungsrohrs an der Bewehrungsvorrichtung kann flexibel automatisiert vorgesehen werden.

Das Klimatisierungsrohr kann im Allgemeinen metallisch ausgebildet sein, wobei das Klimatisierungsrohr bevorzugt in Form eines aus Kunststoff oder kunststoffartigem Material ausgebildeten Klimatisierungsschlauchs zum Heizen und/oder Kühlen ausgestaltet ist.

Bewegungsgekoppelt kann im Kontext der Erfindung derart ausgelegt werden, dass bei einer Bewegung des Grundkörpers in Bewegungsrichtung - insbesondere in Längsrichtung entlang des Maschinenrahmens - gleichzeitig auch die wenigstens eine Biegerolle und/oder die wenigstens eine Gegenhalterolle und/oder die wenigstens eine Anbindungseinrichtung mitbewegt wird, wobei im Allgemeinen beispielsweise zumindest während eines Verstellprozesses der relativen Positionierung zueinander und/oder einer Biegung des Klimatisierungsrohres eine von der Bewegung des Grundkörpers entkoppelte Bewegung der wenigstens einen Biegerolle und/oder der wenigstens einen Gegenhalterolle und/oder der wenigstens einen Anbindungseinrichtung - insbesondere quer zu der Bewegungsrichtung und/oder Längsrichtung entlang des Maschinenrahmens - vorgesehen sein kann. Im Allgemeinen kann die wenigstens eine Biegerolle in der relativen Positionierung gegenüber der wenigstens einen Biegerolle im Zuge einer Biegung des Klimatisierungsrohrs - insbesondere an dem Grundkörper - fixiert sein.

Wie eingangs ausgeführt, wird Schutz auch begehrt für eine Verlegeanlage zum automatischen Verlegen eines Klimatisierungsrohrs, vorzugsweise Klimatisierungsschlauchs, an einer Bewehrungsvorrichtung, vorzugsweise Bewehrungsmatte, umfassend zumindest eine solche Biegevorrichtung.

Die Längserstreckung des Grundkörper entspricht im Allgemeinen dem Transportweg des Grundkörpers mit einem Bereich der Zuführung an Klimatisierungsrohr an einem Ende des Grundkörpers und der wenigstens einen Biegerolle an einem gegenüberliegenden Ende des Grundkörpers, wobei die Längserstreckung parallel zu der Ausrichtung entlang geradliniger Abschnitte des Klimatisierungsrohrs entspricht, wobei durch eine räumliche Distanzierung der wenigstens einen Biegerolle von der wenigstens einen Gegenhalterolle der Biegeradius beziehungsweise der Krümmungsradius für das Klimatisierungsrohr adjustierbar ist.

Der Grundkörper kann als gemeinsame Bewegungsvorrichtung zur Bewegungskopplung der wenigstens einen Biegerolle, der wenigstens einen Gegenhalterolle und/oder der wenigstens einen Anbindungseinrichtung angesehen werden, um über die Bewegungskopplung im Sinne eines Shuttles die Bauteilkomponenten beziehungsweise die an dem Biegevorgang und/oder Verlegevorgang beteiligten Entitäten abseits gesonderter und unabhängiger Vorrichtungen gemeinsam zu transportieren.

Bevorzugt liegt die Bewegungskopplung in Transportrichtung des Grundkörpers vor. Besonders bevorzugt sind die wenigstens eine Gegenhalterolle und/oder die wenigstens eine Biegerolle und/oder die wenigstens eine Anbindungseinrichtung an dem Grundkörper als gemeinsamer sowie einstückiger Grundkörper montiert, wobei die Beabstandung der wenigstens einen Gegenhalterolle und der wenigstens einen Biegerolle an diesem Grundkörper änderbar ist.

Wie eingangs ausgeführt, wird Schutz auch begehrt für ein Verfahren zum automatischen Biegen eines Klimatisierungsrohrs mittels einer solchen Biegevorrichtung, wobei die folgenden Verfahrensschritte durchgeführt werden:
- die wenigstens eine Biegerolle und die wenigstens eine Gegenhalterolle werden an dem Grundkörper der Biegevorrichtung in einer relativen Positionierung zueinander an dem Grundkörper eingestellt und
- das Klimatisierungsrohr wird, vorzugsweise im Bereich einer innerhalb einer Verlegeanlage angeordneten Bewehrungsvorrichtung, durch Andrücken des Klimatisierungsrohrs über die wenigstens eine Biegerolle an die wenigstens eine Gegenhalterolle, vorzugsweise bei gleichzeitiger Translationsbewegung und/oder Schwenkbewegung des Grundkörpers in der Bewegungsebene, gebogen,
- wobei gegebenenfalls vorgesehen ist, dass die relative Positionierung der wenigstens einen Biegerolle zu der wenigstens einen Gegenhalterolle an dem Grundkörper während des Biegevorgangs des Klimatisierungsrohrs geändert wird.

Wie eingangs ausgeführt, wird Schutz auch begehrt für ein Verfahren zum automatischen Verlegen wenigstens eines Klimatisierungsrohrs mittels einer solchen Verlegeanlage, wobei die folgenden Verfahrensschritte durchgeführt werden:
- die zumindest eine Biegevorrichtung wird relativ zu wenigstens einer an der Verlegeanlage angeordneten Bewehrungsvorrichtung, vorzugsweise in Gebrauchsstellung der Verlegeanlage in vertikaler Richtung unterhalb der wenigstens einen Bewehrungsvorrichtung, angeordnet,
- die zumindest eine Biegevorrichtung biegt das wenigstens eine Klimatisierungsrohr bei einer Bewegung entlang der wenigstens einen Bewehrungsvorrichtung und
- die wenigstens eine Anbindungseinrichtung befestigt das wenigstens eine Klimatisierungsrohr an der wenigstens einen Bewehrungsvorrichtung während des Biegevorgangs des Klimatisierungsrohrs, vorzugsweise an einer Vielzahl an Fixierungspunkten.

Vorteilhafte Ausführungsformen der Erfindung sind in den abhängigen Ansprüchen definiert.

Gemäß einer vorteilhaften Ausgestaltung der Erfindung ist vorgesehen, dass die wenigstens eine Anbindungseinrichtung in Form einer automatisierten Kabelbindemaschine zur Fixierung des Klimatisierungsrohrs mittels eines, vorzugsweise metallischen oder kunststoffartigen, Kabelbinders ausgebildet ist, wobei vorzugsweise vorgesehen ist, dass die wenigstens eine Anbindungseinrichtung eine Kabelbinderhaspel und/oder ein Kabelbinderclipmagazin umfasst.

Beispielsweise umfasst die Kabelbindemaschine zwei relativ zueinander verschwenkbare Greiferbacken mit welcher das Klimatisierungsrohr zusammen mit der Bewehrungsvorrichtung gegriffen werden kann, wobei die Greiferbacken das Klimatisierungsrohr gegebenenfalls zur Kontaktierung der Bewehrungsvorrichtung an die Bewehrungsvorrichtung andrücken. Bevorzugt sind die Greiferbacken in einer Offenstellung derart weit voneinander beabstandet, dass Beabstandungen zwischen Klimatisierungsrohr und einem Bewehrungsstab im Bereich eines Durchmessers des Klimatisierungsrohrs ausgleichbar sind.

Vorzugsweise umfasst die wenigstens eine Anbindungseinrichtung eine Kamera oder Sensorik zur Detektion einer Lage des Klimatisierungsrohrs und/oder der Bewehrungsvorrichtung, wobei dies aufgrund der Bewegungskopplung und/oder relativen Anordnung zu der wenigstens einen Biegerolle im Allgemeinen nicht erforderlich ist. Eine manuelle oder nachgelagerte Befestigung des Klimatisierungsrohrs an der Bewehrungsvorrichtung ist nicht nötig.

Bevorzugt ist vorgesehen, dass ein Schwenkantrieb zum Rotieren oder Schwenken des Grundkörpers innerhalb der Bewegungsebene vorgesehen ist.

Durch Schwenkantrieb kann der Grundkörper in Ergänzung zu der Bewegungseinrichtung zur Positionierung der Biegevorrichtung relativ zu dem Maschinenrahmen derart geschwenkt werden, dass das Klimatisierungsrohr gebogen wird.

Vorteilhafter Weise ist bei einem Ausführungsbeispiel der Erfindung vorgesehen, dass an dem Grundkörper wenigstens eine Antriebseinrichtung zur Verstellung der wenigstens einen Biegerolle relativ zu der wenigstens einen Gegenhalterolle und/oder der wenigstens einen Gegenhalterolle relativ zu der wenigstens einen Biegerolle an dem Grundkörper angeordnet ist, wobei vorzugsweise vorgesehen ist, dass durch die wenigstens eine Antriebseinrichtung die Beabstandung zwischen der wenigstens einen Biegerolle und der wenigstens einen Gegenhalterolle während eines Biegevorgangs des Klimatisierungsrohrs änderbar ist.

Durch die wenigstens eine Antriebseinrichtung kann auf den Biegeradius des Klimatisierungsrohrs über eine Positionierung der wenigstens einen Biegerolle gegenüber der wenigstens einen Gegenhalterolle eingewirkt werden.

Der Biegeradius für das Klimatisierungsrohr kann bei gegebener Beabstandung zwischen der wenigstens einen Biegerolle und der wenigstens einen Gegenhalterolle durch den Schwenkvorgang über den Schwenkantrieb generiert werden, wobei im Allgemeinen eine Überlagerung der durch den Schwenkantrieb hervorgerufenen Bewegung des Grundkörpers und der durch die Bewegungsvorrichtung hervorgerufenen Bewegung des Grundkörpers genutzt werden kann, um einen Biegeradius zu definieren - gegebenenfalls in Überlagerung mit einer von der Schwenkbewegung des Grundkörpers entkoppelten Schwenkbewegung der wenigstens einen Biegerolle gegenüber der wenigstens einen Gegenhalterolle.

Im Allgemeinen ist auch denkbar, lediglich die Schwenkbewegung zwischen der wenigstens einen Biegerolle relativ zu der wenigstens einen Gegenhalterolle zu nutzen, um den Biegeradius für das Klimatisierungsrohr zu definieren. Aufgrund der Vielzahl an dem Grundkörper angeordneten Bewegungsmechanismen beziehungsweise nutzbaren Freiheitsgraden im Zusammenhang mit dem Grundkörper kann der Biegeradius besonders flexibel über die Beabstandung zwischen der wenigstens einen Biegerolle und der wenigstens einen Gegenhalterolle definiert werden.

Bevorzugt umfasst die wenigstens eine Anbindungseinrichtung ein Antriebsmittelt, mit welchem die wenigstens eine Anbindungseinrichtung unabhängig von der wenigstens einen Biegerolle und der wenigstens einen Gegenhalterolle relativ zu dem Grundkörper verschwenkbar und/oder verschiebbar ist, wobei dies im Allgemeinen nicht zwingend erforderlich ist. Besonders bevorzugt umfasst die wenigstens eine Anbindungseinrichtung einen Motor zum Öffnen und Schließen der wenigstens einen Anbindungseinrichtung.

Als günstig hat sich bei einer Ausführungsform der Erfindung erwiesen, dass die wenigstens eine Biegerolle und/oder die wenigstens eine Gegenhalterolle rotierbar oder verschwenkbar an dem Grundkörper gelagert ist

Dadurch kann der Biegeradius für das Klimatisierungsrohr eingestellt werden und/oder der Biegeradius für das Klimatisierungsrohr generiert werden.

Gemäß einer vorteilhaften Ausführungsform der Erfindung ist vorgesehen, dass der Grundkörper eine Längserstreckung parallel zu einer in Gebrauchsstellung der Biegevorrichtung orientierten Transportrichtung der Biegevorrichtung aufweist, wobei die wenigstens eine Biegerolle und die wenigstens eine Gegenhalterolle entlang der Längserstreckung räumlich voneinander distanziert und/oder in einer Distanzierung entlang der Längserstreckung einstellbar sind.

Die Distanzierung in Längsrichtung entlang der in Transportrichtung orientierten Längserstreckung des Grundkörpers ist von einer allgemeinen Beabstandung zwischen der wenigstens einen Gegenhalterolle und der wenigstens einen Biegerolle im Zuge eines Biegevorgangs gemäß dem Stand der Technik zu unterscheiden, da die Distanzierung in Längsrichtung unabhängig von dem Schwenkvorgang der wenigstens einen Biegerolle gegenüber der wenigstens einen Gegenhalterolle vorliegt und betrifft nicht die Distanzierung zwischen der wenigstens einen Gegenhalterolle und der wenigstens einen Biegerolle orthogonal zu der Längserstreckung.

Eine vorteilhafte Variante besteht darin, dass an dem Grundkörper
- eine Vorschubeinrichtung zum Transport des Klimatisierungsrohrs relativ zu dem Grundkörper angeordnet ist, wobei vorzugsweise vorgesehen ist, dass die Vorschubeinrichtung eine Vielzahl angetriebener Transportrollen umfasst, und/oder
- eine Sensorik zur Detektion einer relativ zu dem Grundkörper bewegten Länge des Klimatisierungsrohrs angeordnet ist, wobei vorzugsweise vorgesehen ist, dass die Sensorik als Drehgeber ausgestaltet ist, und/oder
- eine Schnitteinheit zum Durchtrennen des Klimatisierungsrohrs vorgesehen ist, wobei vorzugsweise vorgesehen ist, dass die Schnitteinheit zwischen der wenigstens einen Biegerolle und der Vorschubeinrichtung oder der Sensorik angeordnet ist.

Durch die Vorschubeinrichtung können der Biegevorrichtung kontinuierlich zu biegende und verlegende Klimatisierungsrohrabschnitte zugeführt werden. Vorzugsweise wird das Klimatisierungsrohr durch die Transportrollen vor dem Biegevorgang begradigt. Bevorzugt ist eine von den Transportrollen gesonderte Richtvorrichtung vorgesehen und/oder die Transportrollen fungieren als Richtvorrichtung.

Durch die Sensorik kann eine bereits der Biegevorrichtung zugeführte Strecke an Klimatisierungsrohr erfasst werden, um beispielsweise das Klimatisierungsrohr an einer definierten Position ablängen oder biegen oder anbinden zu können.

Durch die Schnitteinheit kann der Biegevorrichtung von einer Bevorratungseinrichtung, wie einer Haspel, eine Länge an Klimatisierungsrohr für eine Vielzahl an Bewehrungsvorrichtungen zugeführt werden, ohne dass eine Unterbrechung des Biegeprozesses aufgrund der Zuführung des Klimatisierungsrohres an die Biegevorrichtung erforderlich ist.

Besonders bevorzugt ist vorgesehen, dass die Verlegeanlage
- wenigstens eine, vorzugsweise in Gebrauchsstellung der Verlegeanlage in horizontaler Richtung translatorisch verschiebbare, Transportvorrichtung zum Transport der Bewehrungsvorrichtung zu der zumindest einen Biegevorrichtung umfasst und/oder
- wenigstens eine Greifvorrichtung, vorzugsweise in Form einer Traverse mit wenigstens einer Greiferzange, zum Halten der Bewehrungsvorrichtung während eines Biegevorgangs des Klimatisierungsrohrs umfasst und/oder
- eine Haspel für zu biegendes Klimatisierungsrohr umfasst.

Der Biegevorgang kann die Durchführung einer Vielzahl Biegungen des Klimatisierungsrohres umfassen, wobei durch die Transportvorrichtung und/oder die Greifvorrichtung der Biegevorgang sowie der Verlegevorgang effizient in eine Produktionskette eingegliedert werden kann, bei welcher Halbzeug sukzessive zu einem Betonfertigbauteil mit die Bewehrungsvorrichtung zusammen mit dem Klimatisierungsrohr umgossenen Beton verarbeitet wird.

Bei einem Ausführungsbeispiel der Erfindung ist vorgesehen, dass die wenigstens eine Anbindungseinrichtung in Transportrichtung der zumindest einen Biegevorrichtung hinter der wenigstens einen Biegerolle und der wenigstens einen Gegenhalterolle angeordnet ist.

Dadurch kann im Wesentlichen unmittelbar nach einem Biegeprozessschritt und/oder während des Transports des Grundkörpers entlang der Bewehrungsvorrichtung eine Fixierung des Klimatisierungsrohrs erfolgen. Im Allgemeinen kann alternativ oder in Ergänzung vorgesehen sein, dass die wenigstens eine Anbindungseinrichtung in Transportrichtung vor der wenigstens einen Biegerolle und der wenigstens einen Gegenhalterolle angeordnet ist.

Gemäß einem bevorzugten Ausführungsbeispiel der Erfindung ist vorgesehen, dass
- das Klimatisierungsrohr während einer Translationsbewegung und/oder Schwenkbewegung des Grundkörpers in der Bewegungsebene gebogen wird und/oder
- die wenigstens eine Biegerolle und die wenigstens eine Gegenhalterolle während des Biegevorgangs des Klimatisierungsrohrs in der Bewegungsebene bewegt werden.

Bevorzugt erfolgt der Biegeprozess durch relative Verschwenkung der wenigstens einen Biegerolle relativ zu der wenigstens einen Gegenhalterolle und/oder dem Grundkörper, wobei die wenigstens eine Gegenhalterolle relativ zu dem Grundkörper bewegt werden oder ortsfest positioniert sein kann.

Als günstig hat sich erwiesen, dass in einem dem Biegevorgang vorbereitenden Verfahrensschritt
- die Bewehrungsvorrichtung durch eine Transportvorrichtung zu einer Greifvorrichtung transportiert wird und/oder
- die Bewehrungsvorrichtung durch die Greifvorrichtung gegriffen wird und/oder
- die Transportvorrichtung und die Greifvorrichtung in Gebrauchsstellung der Verlegeanlage in vertikaler Richtung relativ zueinander bewegt werden und/oder
- die Transportvorrichtung von der Greifvorrichtung oder vice versa wegbewegt wird.

Gemäß einer vorteilhaften Ausführungsform der Erfindung ist vorgesehen, dass während der Befestigung des wenigstens einen Klimatisierungsrohrs wenigstens eine Kabelbindemaschine wenigstens einen Bewehrungsstab der wenigstens einen Bewehrungsvorrichtung und das wenigstens eine Klimatisierungsrohr umschließt und automatisiert miteinander über wenigstens einen Kabelbinder verbindet.

Eine gesonderte Haltevorrichtung, welche auf der Bewehrungsvorrichtung positioniert wird und an eine Geometrie des Klimatisierungsrohres angepasst ist, ist dadurch nicht erforderlich.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a-1c: eine Verlegeanlage gemäß einem bevorzugten Ausführungsbeispiel mit einer Biegevorrichtung gemäß einer bevorzugten Ausführungsform in einer Seitenansicht, einem vergrößertem Detailausschnitt der Seitenansicht im Bereich der Biegevorrichtung sowie einer perspektivischen Darstellung im Bereich der Biegevorrichtung,
- Fig. 2a, 2b: die Verlegeanlage gemäß der Ausführungsform nach Fig. 1a in einer perspektivischen Ansicht und einem vergrößerten Detailausschnitt im Bereich der Biegevorrichtung gemäß dem Ausführungsbeispiel nach Fig. 1c,
- Fig. 3a-3e: die Biegevorrichtung gemäß der Ausführungsform nach Fig. 1c in vergrößert dargestellten Detailansichten variierender Betrachtungswinkel,
- Fig. 4: eine schematische Darstellung einer Bewehrungsvorrichtung mit einem an der Bewehrungsvorrichtung über erfindungsgemäße Verfahren gebogenen sowie fixierten Klimatisierungsrohr.

Fig. 1a zeigt Verlegeanlage 24 zum automatischen Verlegen eines Klimatisierungsrohrs 2 - beispielsweise eines Klimatisierungsschlauchs - an einer Bewehrungsvorrichtung 9 in Form einer Bewehrungsmatte. Die Verlegeanlage 24 umfasst eine Biegevorrichtung 1, mit welcher das Klimatisierungsrohr 2 gebogen und gleichzeitig durch Anbindung an die Bewehrungsmatte verlegt wird.

Fig. 1b zeigt die Verlegeanlage 24 vergrößert dargestellt im Bereich der Biegevorrichtung 1, wobei die Verlegeanlage 24 eine Greifvorrichtung 26 in Form einer Vielahl an Traversen 27 mit einer Vielzahl an jeweils an den Traversen 27 angeordneten Greiferzange 28 zum Halten der Bewehrungsvorrichtung 9 während eines Biegevorgangs des Klimatisierungsrohrs 2 umfasst.

In Gebrauchsstellung der Verlegeanlage 24 ist die Biegevorrichtung 1 in vertikaler Richtung unterhalb der Greifvorrichtung 26 angeordnet, wobei dies nicht zwingend erforderlich ist.

Durch die Traversen 27 ist die Bewehrungsvorrichtung 9 greifbar und über einen Antrieb am Maschinenrahmen 32 vertikal nach unten zu der Biegevorrichtung 1 bewegbar, wobei die Biegevorrichtung 1 in vertikaler Richtung stationär verbleibt. Im Allgemeinen kann vorgesehen sein, die Biegevorrichtung 1 vertikal in Richtung der Traversen 27 zu bewegen.

Fig. 1c zeigt, dass die Verlegeanlage 24 eine eine Haspel 29 für zu biegendes Klimatisierungsrohr 2 umfasst, welche an der Biegevorrichtung 1 angeordnet ist und zusammen mit der Biegevorrichtung 1 entlang der Verlegeanlage 24 verfährt.

Die Biegevorrichtung 1 zum automatischen Biegen des Klimatisierungsrohrs 2 umfasst einen Grundkörper 3, an welchem eine Biegerolle 4 und eine Gegenhalterolle 5 bewegungsgekoppelt gelagert sind, und eine Bewegungseinrichtung 6 zur Bewegung der Biegevorrichtung 1 entlang der Verlegeanlage 24.

Die Bewegungseinrichtung 6 umfasst drei Motoren zur Verschiebung der Biegevorrichtung 1 entlang eines Maschinenrahmens 32, wobei die Anzahl an Motoren der Bewegungseinrichtung 6 im Allgemeinen beliebig ist. Im dargestellten Ausführungsbeispiel sind zwei Motoren zur translatorischen Bewegung einer Schwenkachse der Biegevorrichtung 1 in einer ersten bidirektionalen Raumrichtung und ein weiterer Motor zur translatorischen Bewegung der Schwenkachse der Biegevorrichtung in einer orthogonal dazu orientierten bidirektionalen Raumrichtung vorgesehen.

Fig. 2a zeigt die Verlegeanlage 24 von oben, wobei in strichlierten Linien eine Bewegungsebene 7 für die Biegevorrichtung 1 indiziert ist, wobei die Bewegungseinrichtung 6 den Grundkörper 3 innerhalb der in Gebrauchsstellung der Biegevorrichtung 1 und der Verlegeanlage 24 horizontal orientierten Bewegungsebene 7 transportiert.

Durch die Bewegungseinrichtung 6 ist die Biegevorrichtung mittels translatorischer Bewegungen in zwei bidirektionalen Raumrichtungen frei innerhalb der Bewegungsebene 7 bewegbar.

Die Verlegeanlage 24 umfasst eine Transportvorrichtung 25 zum Transport der Bewehrungsvorrichtung 9 zu der Biegevorrichtung 1, wobei die Bewehrungsvorrichtung 9 beispielsweise mittels Rollen und einer Transportschublade in Gebrauchsstellung der Verlegeanlage 24 in horizontaler Richtung translatorisch in Richtung der Biegevorrichtung 1 verschiebbar ist.

In einem dem Biegevorgang vorbereitenden Verfahrensschritt kann die Bewehrungsvorrichtung 9 durch die Transportvorrichtung 25 zu der Greifvorrichtung 26 transportiert und durch die Greifvorrichtung 26 gegriffen werden. Die Transportvorrichtung 25 und die Greifvorrichtung 26 können in Gebrauchsstellung der Verlegeanlage 24 in vertikaler Richtung relativ zueinander bewegt werden, wobei die Transportvorrichtung 25 von der Greifvorrichtung 26 wegbewegt werden kann, wobei diesbezüglich bewegliche Mittel zum Transport der Bewehrungsvorrichtung 9 - wie die Transportschublade der Transportvorrichtung 25 - zu verstehen sind.

Fig. 2b zeigt die Verlegeanlage 24 im Bereich der Biegevorrichtung 1 vergrößert dargestellt, wobei die Bewehrungsvorrichtung 9 zwischen der Biegevorrichtung 1 zusammen mit der Biegerolle 5, der Gegenhalterolle 4 sowie der Anbindungseinrichtung 8 und der Greifvorrichtung 26 angeordnet wird, um das Klimatisierungsrohr 2 vor Ort zu biegen und durch Anbindung an die Bewehrungsvorrichtung 9 zu verlegen.

Fig. 3a zeigt der Biegevorrichtung 1 zugeordnete Bauteilkomponenten vergrößert dargestellt.

An dem Grundkörper 3 dieses bevorzugten Ausführungsbeispiels der Biegevorrichtung sind die Biegerolle 4 und die Gegenhalterolle 5 in einer relativen Positionierung zueinander an dem Grundkörper 3 einstellbar.

Gemäß dieser bevorzugten Ausführungsform ist die Anbindungseinrichtung 8 zur Befestigung des Klimatisierungsrohrs 2 an der Bewehrungsvorrichtung 9 bewegungsgekoppelt mit der Biegerolle 4 und der Gegenhalterolle 5 an dem Grundkörper 5 angeordnet.

In Ergänzung zu der ersten Bewegungseinrichtung 6 für die Verschiebebewegung der Biegevorrichtung 1 in horizontaler Bewegungsebene 7 ist Schwenkantrieb 14 zum Rotieren oder Schwenken des Grundkörpers 3 innerhalb der Bewegungsebene 7 vorgesehen.

An dem Grundkörper 3 ist eine Vorschubeinrichtung 19 zum Transport des Klimatisierungsrohrs 2 relativ zu dem Grundkörper 3 angeordnet, wobei die Vorschubeinrichtung 19 eine Vielzahl angetriebener Transportrollen 20 aufweist.

Die Vorschubeinrichtung 19 umfasst einen Motor zum Antrieb der Transportrollen 20, wobei die Vielzahl an Transportrollen 20 dieses Ausführungsbeispiels zum Richten respektive Begradigen des Klimatisierungsrohrs 2 agieren.

An dem Grundkörper ist eine Sensorik 21 zur Detektion einer relativ zu dem Grundkörper 3 bewegten Länge des Klimatisierungsrohrs 2 angeordnet wobei die Sensorik 21 als Drehgeber 22 ausgestaltet ist.

An dem Grundkörper ist eine Schnitteinheit 23 zum Durchtrennen des Klimatisierungsrohrs 2 vorgesehen, wobei die Schnitteinheit 23 zwischen der Biegerolle 4 und der Vorschubeinrichtung 19 sowie zwischen der Biegerolle 4 und der Sensorik 21 angeordnet ist.

Fig. 3b zeigt, dass die Anbindungseinrichtung 8 in Transportrichtung 17 der Biegevorrichtung 1 entlang der Verlegeanlage 24 hinter der Biegerolle 4 und der Gegenhalterolle 5 angeordnet ist, um das Klimatisierungsrohr 2 im Zuge des Biegevorgangs mit der Bewehrungsvorrichtung 9 automatisiert lagesicher verbinden zu können.

Die Anbindungseinrichtung 8 umfasst eine Steuerungs- und/oder Regelungseinrichtung, welche dazu konfiguriert ist, das Klimatisierungsrohr 2 an die Bewehrungsvorrichtung 9 während einer Bewegung der Biegevorrichtung 1 - insbesondere vor, während oder nach einer Biegung des Klimatisierungsrohrs 2 durch die Biegevorrichtung 1 - anzubinden.

An dem Grundkörper 3 ist eine Antriebseinrichtung 15 zur Verstellung der Biegerolle 4 relativ zu der Gegenhalterolle 5 oder der Gegenhalterolle 5 relativ zu der Biegerolle 4 an dem Grundkörper 3 angeordnet, wobei durch die Antriebseinrichtung 15 die Beabstandung zwischen der Biegerolle 4 und der Gegenhalterolle 5 während eines Biegevorgangs des Klimatisierungsrohrs 2 änderbar ist. Die Antriebseinrichtung 15 dieser Ausführungsform umfasst zwei Motoren, wobei mit einem Motor die Biegerolle 4 und mit einem weiteren Motor die Gegenhalterolle 5 relativ zu dem Grundkörper 3 bewegbar ist.

Fig. 3c zeigt die Biegevorrichtung 1 in einer Draufsicht.

Die Biegerolle 4 und die eine Gegenhalterolle 5 sind rotierbar an dem Grundkörper 3 gelagert. Im Allgemeinen kann ein Schwenkvorgang entlang einer Steuerkontur vorgesehen sein. Die Biegerolle 4 und die Gegenhalterolle 5 sind an einer gemeinsamen Rotationsmittel angeordnet, welches auch als Schwenkmittel ausgestaltet sein kann. Das Rotationsmittel kann eine Verstellvorrichtung zur Änderung der Beabstandung/Distanzierung zwischen Biegerolle 4 und Gegenhalterolle 5 umfassen. Im Allgemeinen kann die Biegerolle 4 oder die Gegenhalterolle 5 ein eigenes Mittel zur Änderung der Beabstandung/Distanzierung zwischen Biegerolle 4 und Gegenhalterolle 5 aufweisen.

Das Rotationsmittel kann alternativ oder in Ergänzung zu einer Änderung der Distanzierung zwischen Biegerolle 4 und Gegenhalterolle 5 gegenüber dem Grundkörper 3 rotiert oder verschwenkt werden, um den Biegevorgang des Klimatisierungsrohrs 2 durchzuführen. Jene Bauteilkomponente, welche für den Biegevorgang des Klimatisierungsrohrs 2 vorgesehen ist, kann somit gleichzeitig zur Einstellung der Distanzierung zwischen Biegerolle 4 und Gegenhalterolle 5 genutzt werden und/oder eine Verstelleinrichtung für eine Änderung der Distanzierung zwischen Biegerolle 4 und Gegenhalterolle 5 aufweisen.

Der Grundkörper 3 weist eine Längserstreckung 16 parallel zu der in Gebrauchsstellung der Biegevorrichtung 1 orientierten Transportrichtung 17 der Biegevorrichtung 1 auf, wobei die Biegerolle 4 und die Gegenhalterolle 5 entlang der Längserstreckung 16 räumlich voneinander beabstandet und in einer Distanzierung 18 entlang der Längserstreckung 16 einstellbar sind.

Ein exemplarisches Verfahren zum automatischen Biegen des Klimatisierungsrohrs 2 kann wie folgt expliziert werden: Die Biegerolle 4 und die Gegenhalterolle 5 werden an dem Grundkörper 3 der Biegevorrichtung 1 in einer relativen Positionierung zueinander an dem Grundkörper 3 eingestellt und das Klimatisierungsrohr 2 wird im Bereich der innerhalb der Verlegeanlage 24 angeordneten Bewehrungsvorrichtung 9 durch Andrücken des Klimatisierungsrohrs 2 über die Biegerolle 4 an die Gegenhalterolle 5 gebogen, wobei die Biegerolle 4 um die Gegenhalterolle 5 verschwenkt oder rotiert wird und gegebenenfalls gleichzeitig eine Translationsbewegung oder eine Schwenkbewegung des Grundkörpers 3 in der Bewegungsebene 7 erfolgt.

Die relative Positionierung der Biegerolle 4 zu der Gegenhalterolle 5 an dem Grundkörper 3 kann während des Biegevorgangs des Klimatisierungsrohrs 2 geändert werden. Das Klimatisierungsrohr 2 kann während einer Translationsbewegung und Schwenkbewegung des Grundkörpers 3 in der Bewegungsebene 7 gebogen werden. Die Biegerolle 4 und die Gegenhalterolle 5 können während des Biegevorgangs des Klimatisierungsrohrs 2 in der Bewegungsebene 7 bewegt werden.

Fig. 3d zeigt die Biegevorrichtung im Vergleich zu Fig. 3c aus perspektivischem Blinkwinkel, wobei die Bewehrungsvorrichtung 9 aus Übersichtlichkeitsgründen nicht dargestellt ist.

Ein exemplarisches Verfahren zum automatischen Verlegen des Klimatisierungsrohrs 2 kann wie folgt expliziert werden: Die Biegevorrichtung 1 wird relativ zu der an der Verlegeanlage 24 angeordneten Bewehrungsvorrichtung 9 in Gebrauchsstellung der Verlegeanlage 24 in vertikaler Richtung unterhalb der Bewehrungsvorrichtung 9 angeordnet (eine alternative Anordnung ist im Allgemeinen möglich), die Biegevorrichtung 1 biegt das Klimatisierungsrohr 2 bei einer Bewegung entlang der Bewehrungsvorrichtung 9 und die Anbindungseinrichtung 8 befestigt das Klimatisierungsrohr 2 an der Bewehrungsvorrichtung 9 während des Biegevorgangs des Klimatisierungsrohrs 2 an einer Vielzahl an Fixierungspunkten 30 zwischen dem Klimatisierungsrohr 2 und der Bewehrungsvorrichtung 9.

Die Anbindung erfolgt über die Anbindungseinrichtung 8 bevorzugt dadurch, dass während der Befestigung des Klimatisierungsrohrs 2 eine Kabelbindemaschine 10 zumindest einen Bewehrungsstab 31 der Bewehrungsvorrichtung 9 sowie das Klimatisierungsrohr 2 umschließt und automatisiert miteinander über einen Kabelbinder 11 verbindet.

Fig. 3e unterscheidet sich von Fig. 3d lediglich dahingehend, dass die Biegevorrichtung 1 aus einem geänderten Blickwinkel betrachtet wird.

Die Anbindungseinrichtung 8 umfasst eine Kabelbinderhaspel 12 und ein Kabelbinderclipmagazin.

Fig. 4 zeigt schematisch eine Bewehrungsvorrichtung 9 als Bewehrungsmatte umfassend eine Vielzahl an Bewehrungsstäben 31 ausgebildet, wobei ein gebogenes Klimatisierungsrohr 2 an der Bewehrungsvorrichtung 9 befestigt ist.

Die Anbindungseinrichtung 8 - vorzugsweise in Form der automatisierten Kabelbindemaschine 10 - zur Fixierung des Klimatisierungsrohrs 2 sorgte bereits für eine Anbindung des Klimatisierungsrohrs 2 an der Bewehrungsmatte mittels metallischer oder kunststoffartiger Kabelbinder 11.

### Bezugszeichenliste:

Biegevorrichtung (1)
Klimatisierungsrohr (2)
Grundkörper (3)
Biegerolle (4)
Gegenhalterolle (5)
Bewegungseinrichtung (6)
Bewegungsebene (7)
Anbindungseinrichtung (8)
Bewehrungsvorrichtung (9)
Kabelbindemaschine (10)
Kabelbinder (11)
Kabelbinderhaspel (12)
Schwenkantrieb (14)
Antriebseinrichtung (15)
Längserstreckung (16)
Transportrichtung (17)
Distanzierung (18)
Vorschubeinrichtung (19)
Transportrolle (20)
Sensorik (21)
Drehgeber (22)
Schnitteinheit (23)
Verlegeanlage (24)
Transportvorrichtung (25)
Greifvorrichtung (26)
Traverse (27)
Greiferzange (28)
Haspel (29)
Fixierungspunkt (30)
Bewehrungsstab (31)
Maschinenrahmen (32)

## Patentansprüche

1. Biegevorrichtung (1) zum automatischen Biegen eines Klimatisierungsrohrs (2), vorzugsweise Klimatisierungsschlauchs, umfassend
- einen relativ zu einem Maschinenrahmen (32) bewegbaren Grundkörper (3), an welchem wenigstens eine Biegerolle (4) und wenigstens eine Gegenhalterolle (5) bewegungsgekoppelt gelagert sind, und
- eine Bewegungseinrichtung (6) zur, vorzugsweise mittels translatorischer Bewegungen in zwei bidirektionalen Raumrichtungen freien, Bewegung des Grundkörpers (3) innerhalb einer in Gebrauchsstellung der Biegevorrichtung (1) horizontal orientierten Bewegungsebene (7),
**dadurch gekennzeichnet, dass** an dem Grundkörper (3)
- die wenigstens eine Biegerolle (4) und die wenigstens eine Gegenhalterolle (5) in einer relativen Positionierung zueinander an dem Grundkörper (3) einstellbar sind und/oder
- wenigstens eine Anbindungseinrichtung (8) zur Befestigung des Klimatisierungsrohrs (2) an eine Bewehrungsvorrichtung (9), vorzugsweise Bewehrungsmatte, bewegungsgekoppelt mit der wenigstens einen Biegerolle (4) und der wenigstens einen Gegenhalterolle (5) angeordnet ist.

2. Biegevorrichtung (1) nach Anspruch 1, wobei die wenigstens eine Anbindungseinrichtung (8) in Form einer automatisierten Kabelbindemaschine (10) zur Fixierung des Klimatisierungsrohrs (2) mittels eines, vorzugsweise metallischen oder kunststoffartigen, Kabelbinders (11) ausgebildet ist, wobei vorzugsweise vorgesehen ist, dass die wenigstens eine Anbindungseinrichtung (8) eine Kabelbinderhaspel (12) und/oder ein Kabelbinderclipmagazin umfasst.

3. Biegevorrichtung (1) nach Anspruch 1 oder 2, wobei einen Schwenkantrieb (14) zum Rotieren oder Schwenken des Grundkörpers (3) innerhalb der Bewegungsebene (7) vorgesehen ist.

4. Biegevorrichtung (1) nach einem der vorangehenden Ansprüche, wobei an dem Grundkörper (3) wenigstens eine Antriebseinrichtung (15) zur Verstellung der wenigstens einen Biegerolle (4) relativ zu der wenigstens einen Gegenhalterolle (5) und/oder der wenigstens einen Gegenhalterolle (5) relativ zu der wenigstens einen Biegerolle (4) an dem Grundkörper (3) angeordnet ist, wobei vorzugsweise vorgesehen ist, dass durch die wenigstens eine Antriebseinrichtung (15) die Beabstandung zwischen der wenigstens einen Biegerolle (4) und der wenigstens einen Gegenhalterolle (5) während eines Biegevorgangs des Klimatisierungsrohrs (2) änderbar ist.

5. Biegevorrichtung (1) nach einem der vorangehenden Ansprüche, wobei die wenigstens eine Biegerolle (4) und/oder die wenigstens eine Gegenhalterolle (5) rotierbar oder verschwenkbar an dem Grundkörper (3) gelagert ist.

6. Biegevorrichtung (1) nach einem der vorangehenden Ansprüche, wobei der Grundkörper (3) eine Längserstreckung (16) parallel zu einer in Gebrauchsstellung der Biegevorrichtung (1) orientierten Transportrichtung (17) der Biegevorrichtung (1) aufweist, wobei die wenigstens eine Biegerolle (4) und die wenigstens eine Gegenhalterolle (5) entlang der Längserstreckung (16) räumlich voneinander beabstandet und/oder in einer Distanzierung (18) entlang der Längserstreckung (16) einstellbar sind.

7. Biegevorrichtung (1) nach einem der vorangehenden Ansprüche, wobei an dem Grundkörper (3)
- eine Vorschubeinrichtung (19) zum Transport des Klimatisierungsrohrs (2) relativ zu dem Grundkörper (3) angeordnet ist, wobei vorzugsweise vorgesehen ist, dass die Vorschubeinrichtung (19) eine Vielzahl angetriebener Transportrollen (20) umfasst, und/oder
- eine Sensorik (21) zur Detektion einer relativ zu dem Grundkörper (3) bewegten Länge des Klimatisierungsrohrs (2) angeordnet ist, wobei vorzugsweise vorgesehen ist, dass die Sensorik (21) als Drehgeber (22) ausgestaltet ist, und/oder
- eine Schnitteinheit (23) zum Durchtrennen des Klimatisierungsrohrs (2) vorgesehen ist, wobei vorzugsweise vorgesehen ist, dass die Schnitteinheit (23) zwischen der wenigstens einen Biegerolle (4) und der Vorschubeinrichtung (19) oder der Sensorik (21) angeordnet ist.

8. Verlegeanlage (24) zum automatischen Verlegen eines Klimatisierungsrohrs (2), vorzugsweise Klimatisierungsschlauchs, an einer Bewehrungsvorrichtung (9), vorzugsweise Bewehrungsmatte, umfassend zumindest eine Biegevorrichtung (1) nach einem der vorangehenden Ansprüche.

9. Verlegeanlage (24) nach Anspruch 8, wobei die Verlegeanlage (24)
- wenigstens eine, vorzugsweise in Gebrauchsstellung der Verlegeanlage (24) in horizontaler Richtung translatorisch verschiebbare, Transportvorrichtung (25) zum Transport der Bewehrungsvorrichtung (9) zu der zumindest einen Biegevorrichtung (1) umfasst und/oder
- wenigstens eine Greifvorrichtung (26), vorzugsweise in Form einer Traverse (27) mit wenigstens einer Greiferzange (28), zum Halten der Bewehrungsvorrichtung (9) während eines Biegevorgangs des Klimatisierungsrohrs (2) umfasst und/oder
- eine Haspel (29) für zu biegendes Klimatisierungsrohr (2) umfasst.

10. Verlegeanlage (24) nach Anspruch 8 oder 9, wobei die wenigstens eine Anbindungseinrichtung (8) in Transportrichtung (17) der zumindest einen Biegevorrichtung (1) hinter der wenigstens einen Biegerolle (4) und der wenigstens einen Gegenhalterolle (5) angeordnet ist.

11. Verfahren zum automatischen Biegen eines Klimatisierungsrohrs (2) mittels einer Biegevorrichtung (1) nach einem der Ansprüche 1 bis 7, **gekennzeichnet durch** die folgenden Verfahrensschritte:
- die wenigstens eine Biegerolle (4) und die wenigstens eine Gegenhalterolle (5) werden an dem Grundkörper (3) der Biegevorrichtung (1) in einer relativen Positionierung zueinander an dem Grundkörper (3) eingestellt und
- das Klimatisierungsrohr (2) wird, vorzugsweise im Bereich einer innerhalb einer Verlegeanlage (24) angeordneten Bewehrungsvorrichtung (9), durch Andrücken des Klimatisierungsrohrs (2) über die wenigstens eine Biegerolle (4) an die wenigstens eine Gegenhalterolle (5), vorzugsweise bei gleichzeitiger Translationsbewegung und/oder Schwenkbewegung des Grundkörpers (3) in der Bewegungsebene (7), gebogen,
- wobei gegebenenfalls vorgesehen ist, dass die relative Positionierung der wenigstens einen Biegerolle (4) zu der wenigstens einen Gegenhalterolle (5) an dem Grundkörper (3) während des Biegevorgangs des Klimatisierungsrohrs (2) geändert wird.

12. Verfahren nach Anspruch 11, wobei
- das Klimatisierungsrohr (2) während einer Translationsbewegung und/oder Schwenkbewegung des Grundkörpers (3) in der Bewegungsebene (7) gebogen wird und/oder
- die wenigstens eine Biegerolle (4) und die wenigstens eine Gegenhalterolle (5) während des Biegevorgangs des Klimatisierungsrohrs (2) in der Bewegungsebene (7) bewegt werden.

13. Verfahren zum automatischen Verlegen wenigstens eines Klimatisierungsrohrs (2) mittels einer Verlegeanlage (24) nach einem der Ansprüche 8 bis 10, **gekennzeichnet durch** die folgenden Verfahrensschritte:
- die zumindest eine Biegevorrichtung (1) wird relativ zu wenigstens einer an der Verlegeanlage (24) angeordneten Bewehrungsvorrichtung (9), vorzugsweise in Gebrauchsstellung der Verlegeanlage (24) in vertikaler Richtung unterhalb der wenigstens einen Bewehrungsvorrichtung (9), angeordnet,
- die zumindest eine Biegevorrichtung (1) biegt das wenigstens eine Klimatisierungsrohr (2) bei einer Bewegung entlang der wenigstens einen Bewehrungsvorrichtung (9) und
- die wenigstens eine Anbindungseinrichtung (8) befestigt das wenigstens eine Klimatisierungsrohr (2) an der wenigstens einen Bewehrungsvorrichtung (9) während des Biegevorgangs des Klimatisierungsrohrs (2), vorzugsweise an einer Vielzahl an Fixierungspunkten (30).

14. Verfahren nach Anspruch 13, wobei in einem dem Biegevorgang vorbereitenden Verfahrensschritt
- die Bewehrungsvorrichtung (9) durch eine Transportvorrichtung (25) zu einer Greifvorrichtung (26) transportiert wird und/oder
- die Bewehrungsvorrichtung (9) durch die Greifvorrichtung (26) gegriffen wird und/oder
- die Transportvorrichtung (25) und die Greifvorrichtung (26) in Gebrauchsstellung der Verlegeanlage (24) in vertikaler Richtung relativ zueinander bewegt werden und/oder
- die Transportvorrichtung (25) von der Greifvorrichtung (26) oder vice versa wegbewegt wird.

15. Verfahren nach Anspruch 13 oder 14, wobei während der Befestigung des wenigstens einen Klimatisierungsrohrs (2) wenigstens eine Kabelbindemaschine (10) wenigstens einen Bewehrungsstab (31) der wenigstens einen Bewehrungsvorrichtung (9) und das wenigstens eine Klimatisierungsrohr (2) umschließt und automatisiert miteinander über wenigstens einen Kabelbinder (11) verbindet.
